# EUROPÄISCHE PATENTSCHRIFT

(11) **EP 4 341 537 B1**
(45) Veröffentlichungstag und Bekanntmachung des Hinweises auf die Patenterteilung: **29.01.2025**
(21) Anmeldenummer: 22729131.7
(22) Anmeldetag: 12.05.2022
(51) Int. Cl.: F01N 13/00, F01N 3/20, F01N 3/30, F01N 3/08

(54) **KALTSTART-ABGASREINIGUNG**
COLD-START EXHAUST-GAS EMISSION CONTROL
PURIFICATION DE GAZ D'ÉCHAPPEMENT DE DÉMARRAGE À FROID

(30) Priorität: 20.05.2021 DE 102021113161
(43) Veröffentlichungstag der Anmeldung: 27.03.2024
(73) Patentinhaber: AUDI AG, 85057 Ingolstadt (DE)
(72) Erfinder: MÜLLER-HELLWIG, Simone, 85051 Ingolstadt (DE); SEIFERT, Hagen, 80939 München (DE); KRAJETE, Alexander, 4061 Pasching (AT)
(86) Internationale Anmeldenummer: PCT/EP2022/062925
(87) Internationale Veröffentlichungsnummer: WO 2022/243159

(56) Entgegenhaltungen:
- EP-A2- 0 723 805
- WO-A1-2020/069549
- DE-A1- 19 816 276
- DE-T2- 69 618 357
- US-A- 5 771 684
- US-A1- 2017 226 917

## Beschreibung

Die Erfindung betrifft ein Verfahren und eine Vorrichtung zur Entfernung von NOₓ aus dem Abgas eines Verbrennungsmotors während des Kaltstarts.

Der Verbrennungsprozess von Kohlenwasserstoffen (Treibstoffe, "Fuels") liefert Wärmeenergie für den Antrieb und erzeugt Emissionen wie CO₂ und NOₓ. Während das CO₂-Problem technisch noch nicht gelöst wurde, gibt es für NOₓ diverse kommerzielle Lösungen (z. B. Dreiwegekatalysator, Harnstoffzugabe), welche allesamt erst ab einer bestimmten Arbeitstemperatur von ca. 200°C funktionieren. In der sogenannten Kaltstartphase, kurz nach Motorzündung, erzeugen sowohl Benzin- als auch Dieselfahrzeuge substantielle NOₓ-Emissionen, welche mit gegenwärtigen technischen Ansätzen noch nicht verringert werden konnten.

Aus der WO 2019 / 072 973 A1 ist ein Verfahren zur Verringerung des Stickoxidgehalts und/oder des CO-Gehalts in einem Abgas eines Fahrzeugs, das Wasserdampf und ein oder mehrere Stickoxide und/oder CO umfasst, bekannt, bei dem ein teilchenförmiger hydrophober Alumosilikat-Zeolith bei einer Temperatur von mindestens 20°C mit dem Abgas in Kontakt gebracht wird und mindestens einen Teil der Stickoxide und/oder des CO aus dem Abgas auf seiner Oberfläche und / oder in seinen Poren adsorbiert.

Die DE 60 130 406 T2 offenbart ein System zur Reinigung von Abgasen aus Diesel- oder Benzinmotoren, die im Mittel einen Überschuss an Sauerstoff enthalten, wobei in dem System ein Mischverhältnis des Motors periodisch von einem mageren Mischverhältnis zu einem stöchiometrischen oder fetten Mischverhältnis mit einem λ-Wert unter 1,2 eingestellt wird. Das System umfasst eine Kombination aus einem Oxidationskatalysator, der zur Beschleunigung der Oxidation von wenigstens NO zu NO₂ wirksam ist, einem Partikelseparator und einem NOₓ-Adsorptionskatalysator, wobei die Reihenfolge dieser Kombination der drei Betriebseinheiten in der Flussrichtung des Abgases wie folgt ist: ein NOₓ-Adsorptionskatalysator, ein Partikelseparator und ein Oxidationskatalysator, und der NOₓ-Adsorptionskatalysator und der Partikelseparator in der gleichen Struktur angeordnet sind. Das System reduziert die Mengen an Kohlenwasserstoffen, Kohlenmonoxid, Stickstoffoxiden und Partikeln, die in dem Abgas vorhanden sind.

Die DE 10 2016 219 301 A1 betrifft ein Verfahren zum Reinigen von durch eine Brennkraftmaschine erzeugtem Abgas, bei dem das durch die Brennkraftmaschine erzeugte Abgas durch einen Abgaspfad geleitet wird, in dem mindestens ein Adsorptionselement angeordnet ist, an dem in dem Abgas enthaltene Schadstoffe, insbesondere Kohlendioxid, zumindest teilweise gebunden werden, und bei dem das mindestens eine Adsorptionselement durch zumindest teilweise Desorption der gebundenen Schadstoffe regeneriert wird, und bei dem während der Desorption von dem mindestens einen Adsorptionselement desorbierte Schadstoffe in mindestens einem Speicher gespeichert werden. Das Adsorptionselement weist eine Adsorptionsschicht aus Aluminiumoxid und/oder Aluminiumsilikat auf. Weitere Absorptionselemente sind aus US5771684A und DE69618357T bekannt.

Vor diesem Hintergrund hat sich die Erfindung die Aufgabe gestellt, Vorrichtungen und Verfahren zur Verfügung zu stellen, mit denen die hohen NOₓ-Emissionsraten während der Kaltstartphase eines Verbrennungsmotors verringert werden können.

Die Aufgabe wird erfindungsgemäß gelöst durch ein Verfahren mit den Merkmalen des Anspruchs 1 und eine Vorrichtung mit den Merkmalen des Anspruchs 6.

Ausgestaltungen und Weiterbildungen der Erfindung ergeben sich aus den abhängigen Ansprüchen, der Beschreibung und den Abbildungen.

Die Abgaszusammensetzung moderner Verbrennungsmotoren ist NO-lastig, der NO₂ Anteil ist sehr gering. Während eine Fülle von Materialien NO₂ entfernen kann, ist die adsorptive Entfernung von NO ungleich schwerer zu bewerkstelligen. Erfindungsgemäß gelingt es durch die gezielte Zudosierung von Sauerstoff oder Luft in den Abgasstrom, auch bei hoch motorisierten Fahrzeugen die NOₓ-Emissionen während der Kaltstartphase zu verringern. Durch Einleitung von Sauerstoff oder Luft in den Abgasstrang verschiebt sich das Reaktionsgleichgewicht von NO zu NO₂, was die Aufnahme von NOₓ in einem Adsorbermaterial erleichtert, da NO₂ wesentlich leichter gebunden wird als NO.

Gegenstand der Erfindung ist ein Verfahren zur Entfernung von NO und/oder NOₓ aus einem Abgasstrom eines Verbrennungsmotors während der Kaltstartphase, d. h. vorzugsweise in den ersten 120 bis 180 Sekunden nach dem Motorstart, bei dem der Abgasstrom und ein Sauerstoff enthaltender Gasstrom gleichzeitig durch ein Alumosilikatpartikel enthaltendes Adsorbermodul geleitet wird, und NO und/oder NOₓ durch den Sauerstoff oxidiert und an den Alumosilikatpartikeln adsorbiert werden. Die Alumosilikatpartikel sind durch Erhitzen regenerierbar, d. h. sie geben die adsorbierten Stickoxide wieder ab und können nach Abkühlen erneut Stickoxide adsorbieren.

In einer Ausführungsform wird das erfindungsgemäße Verfahren in einem Temperaturbereich von -40°C bis 40°C Außentemperatur und bei einer Durchflussrate von mindestens 60 m³/h Abgas durchgeführt und weist das erfindungsgemäße Verfahren eine Raumzeitausbeute von mindestens 30.000 h⁻¹ auf. In einer Ausführungsform beträgt das Gesamtvolumen der im Adsorbermodul enthaltenen Alumosilikatpartikel 1 bis 4 L, z. B. 1 bis 3 L, insbesondere 2 bis 2,5 L, beispielsweise 2,2 L. In einer Ausführungsform beträgt das Verhältnis der Durchflussraten von Abgas und sauerstoffhaltigem Gas von 10:1 bis 1:1, beispielsweise von 5:1 bis 3:1.

Als Adsorbermaterial werden erfindungsgemäß Alumosilikatpartikel eingesetzt. Beispiele geeigneter Alumosilikate sind Feldspate und Zeolithe, wie Zeolith A, Zeolith Y oder Zeolith ZSM-5. In einer Ausführungsform weisen die Zeolithpartikel ein Molverhältnis Si:Al im Bereich von 500:1 bis 5:1 auf, beispielsweise von 40:1 bis 10:1. Erfindungsgemäß werden Alumosilikatpartikel eingesetzt, die keine Metalle als Promotoren enthalten.

In einer Ausführungsform weisen die Alumosilikatpartikel eine Schüttdichte (Bulk Density) von 650 bis 750 kg/m³. Erfindungsgemäss weisen die Alumosilikatpartikel einen mittleren Durchmesser im Bereich von 0,1 bis 0,7 mm, beispielsweise 0,15 bis 0,6 mm, auf.

Einer der Vorteile des erfindungsgemäßen Verfahrens ist, dass die Alumosilikatpartikel durch Erhitzen regeneriert werden können, um die adsorbierten Stickoxide freizusetzen und die ursprüngliche Adsorptionskapazität wiederherzustellen. Dadurch lassen sich die Alumosilikatpartikel über einen längeren Zeitraum und über viele Kaltstartphasen des Verbrennungsmotors nutzen. In einer Ausführungsform des Verfahrens werden die Alumosilikatpartikel regeneriert, indem ein heißer Abgasstrom durch das Adsorbermodul geleitet wird. Während der Regeneration wird dem Adsorbermodul kein zusätzlicher Sauerstoff zugeführt.

In einer Ausführungsform des erfindungsgemäßen Verfahrens wird der das Adsorbermodul verlassende Abgasstrom einem SCR-Modul zugeleitet. Das SCR-Modul führt eine selektive katalytische Reduktion (SCR) der im Abgasstrom enthaltenen Stickoxide durch. In einer Ausführungsform des Verfahrens wird der Abgasstrom intermittierend durch das Adsorbermodul geleitet, während der Kaltstartphase und/oder um die Alumosilikatpartikel von Zeit zu Zeit zu regenerieren. In einer anderen Ausführungsform des Verfahrens wird der Abgasstrom permanent durch das Adsorbermodul und das SCR-Modul geleitet, jedoch wird nur während der Kaltstartphase zusätzlich auch ein Sauerstoff enthaltender Gasstrom durch das Adsorbermodul geleitet. Nachdem der Verbrennungsmotor seine Betriebstemperatur erreicht hat, desorbiert der heiße Abgasstrom die im Adsorbermodul adsorbierten Stickoxide, die dann im nachfolgenden SCR-Modul zu Stickstoff reduziert werden. So steht für einen nachfolgenden Kaltstart wieder die volle Adsorptionskapazität des Adsorbermoduls zur Verfügung.

Gegenstand der Erfindung ist auch eine zur Durchführung des erfindungsgemäßen Verfahrens geeignete Vorrichtung, die in dem unabhängigen Anspruch 6 definiert wird.

Das Adsorbermodul wird so in dem Abgasstrang des Verbrennungsmotors positioniert, dass der Abgasstrom zumindest während der Kaltstartphase durch das Adsorbermodul strömt.

**In** einer Ausführungsform ist das Abgasmodul in einer Umgehungsleitung (Bypass) einer dem Verbrennungsmotor nachgeschalteten Abgasreinigungsvorrichtung (z. B. Dreiwegekatalysator, Oxidationskatalysator, Reduktionskatalysator (SCR)) angeordnet und es sind Mittel (z. B. elektronisch gesteuerte Ventile) vorgesehen, die das Abgas nur während der Kaltstartphase durch das erfindungsgemäße Adsorbermodul leiten.

In einer anderen Ausführungsform ist das Adsorbermodul dem SCR-Modul im Abgasstrang vorgeschaltet. In einer weiteren Ausführungsform umfasst der Abgasstrang Mittel, um einen Abgasstrom wahlweise durch das Adsorbermodul oder an diesem vorbei zu leiten, beispielsweise eine mit Ventilklappen versehene Umgehungsleitung (Bypass).

In einer anderen Ausführungsform ist das Adsorbermodul der Abgasreinigungsvorrichtung so vorgeschaltet, dass der Abgasstrom permanent durch das erfindungsgemäße Adsorbermodul strömt. Wenn die Abgasreinigungsvorrichtung nach der Kaltstartphase ihre Betriebstemperatur erreicht hat, entfernt diese die Stickoxide aus dem Abgasstrom.

Es ist keine Heizvorrichtung zur gezielten Erwärmung des Adsorbermoduls vorgesehen. Das Adsorbermodul wird nicht geheizt, die Arbeitstemperatur ist die klimatische bedingte Umgebungstemperatur. Aufgrund der hohen Reaktivität des Sauerstoffs und der Alumosilikatpartikel ist das erfindungsgemäße Adsorbermodul in der Lage, in einem Temperaturbereich von -40°C bis 40°C Außentemperatur ohne externe Wärmezufuhr Stickoxide aus dem Abgasstrom zu entfernen.

In einer Ausführungsform des Adsorbermoduls sind die Alumosilikatpartikel in einer austauschbaren Kartusche angeordnet. Eine mit Alumosilikatpartikeln befüllte austauschbare Kartusche erleichtert den Wechsel erheblich. Im Laufe der Zeit kann die Adsorptionskapazität der Alumosilikatpartikel beispielsweise durch Ablagerung von im Abgas enthaltenen Verunreinigungen so nachlassen, dass sie auch durch die Regeneration nicht ausreichend wiederhergestellt werden kann. Wenn die Adsorptionskapazität der Alumosilikatpartikel in der Kartusche dauerhaft erschöpft ist, wird diese einfach gegen eine neue Kartusche getauscht.

In einer Ausführungsform weist die Kartusche ein Volumen im Bereich von 25 mL bis 4.000 L auf, beispielsweise von 2 L bis 4 L. Dieses geringe Volumen erlaubt eine Miniaturisierung bzw. Kompaktbauweise des Kaltstart-Adsorbermoduls.

In einer Ausführungsform ist die Kartusche aus Metall gefertigt. In einer anderen Ausführungsform ist die Kartusche eine Plastikkartusche. Die Kartusche kann verschiedene Formen haben. In einer Ausführungsform ist die Kartusche zylindrisch und weist einen kreisförmigen Querschnitt auf. In einer anderen Ausführungsform weist die Kartusche einen elliptischen Querschnitt auf. In wieder einer anderen Ausführungsform hat die Kartusche die Form eines Prismas, beispielsweise eines viereckigen, fünfeckigen, sechseckigen oder achteckigen Prismas.

In einer Ausführungsform weist die Kartusche einen perforierten Boden und/oder Deckel auf. Dadurch wird zum einen die Durchströmung der Kartusche mit Abgas erleichtert, und zum anderen werden die Alumosilikatpartikel in der Kartusche zurückgehalten. Die Perforation kann beispielsweise aus Löchern oder Schlitzen bestehen. Wichtig ist dabei, dass der Durchmesser der Löcher bzw. die Breite der Schlitze kleiner ist als der Durchmesser der Alumosilikatpartikel, um diese effektiv in der Kartusche zurückzuhalten.

Die erfindungsgemäße Vorrichtung umfasst Mittel zur Dosierung eines Sauerstoff enthaltenden Zusatzgases in das Adsorbermodul. In einer Ausführungsform umfassen diese Mittel eine in das Adsorbermodul mündende Dosierleitung und Mittel zur Gasdosierung wie Ventile, Reduzierventile oder Kompressoren. In einer anderen Ausführungsform umfassen diese Mittel eine am Eingang des Adsorbermoduls in den Abgasstrang mündende Dosierleitung und Mittel zur Gasdosierung.

In einer Ausführungsform ist das Sauerstoff enthaltende Zusatzgas reiner Sauerstoff. In einer anderen Ausführungsform ist das Sauerstoff enthaltende Zusatzgas Druckluft. In einer anderen Ausführungsform ist das Sauerstoff enthaltende Zusatzgas Umgebungsluft, gegebenenfalls in komprimierter Form.

Die Umsetzung im Fahrzeug kann beispielsweise folgendermaßen erfolgen: Das Adsorbermodul wird im Abgasstrom vor dem SCR-Modul positioniert. Das kalte Abgas (bei Neustart) wird einige Sekunden durch das Adsorbermodul geleitet und gleichzeitig wird ein sauerstoffhaltiger Gasstrom (reiner Sauerstoff, Druckluft oder Umgebungsluft) durch das Adsorbermodul geleitet, bis die Temperaturen im vorhandenen Abgas-Katalysator-System ausreichend sind, damit dieses seine Funktion ausüben kann. Über eine Klappensteuerung kann der Abgasstrahl entsprechend geleitet werden, damit nur kaltes Abgas durch das Adsorbermodul geleitet wird. Eine Regeneration des beladenen Materials on-board kann erfolgen, indem genügend heißes Abgas durch das Adsorbermodul geleitet wird. Dieser Strom sollte über das SCR-System gereinigt werden. Das Adsorbermaterial kann sehr häufig beladen und entladen werden.

Alternativ kann eine Wechselkartusche verwendet werden, die ggf. im Serviceintervall ausgetauscht wird. Die an den Alumosilikatpartikeln adsorbierten Stickoxide können desorbiert und einem Kreislauf zugeführt und z. B. als Rohstoff für die Herstellung von Nitroverbindungen genutzt werden.

Die erfindungsgemäße Lösung ermöglicht die Verringerung der NOₓ-Emissionen von Verbrennungsmotoren im Kaltstart unter extremen Durchflussbedingungen mit Raumzeitausbeuten von mindestens 30.000 h⁻¹ unter Realbedingungen (RDE, real drive emissions). Mit nur 2.2 L Adsorbermaterial können mindestens 60 m³/h Abgas effektiv in einem niedrigen Temperaturbereich (- 40 bis 40°C Außentemperatur) gereinigt werden. Es lassen sich auch bei einem Abgasstrom, in dem NO > 99% der Stickoxide ausmacht, hohe NOₓ-Aufnahmeraten von ca. 50% erzielen, selbst bei einer unvorteilhaften Kombination aus hohen Abgasflüssen unter realen Kaltstartbedingungen und ohne externe Wärmezufuhr. Der Stickoxidgehalt im Abgasstrom während der Kaltstartphase wird um bis zu 67% verringert.

Es gelingt so, auch bei hoch motorisierten Fahrzeugen die NOₓ-Emissionen substantiell zu senken. Die NOₓ-Aufnahmeraten sind reproduzierbar hoch, während der aufgrund des hohen Durchflusses über das Adsorbermodul auftretende Druckverlust durch große Partikeldurchmesser der Alumosilikatpartikel gering gehalten werden kann. Weitere Vorteile und Ausgestaltungen der Erfindung ergeben sich aus der Beschreibung und den beiliegenden Zeichnungen.

Es versteht sich, dass die voranstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung ist anhand von Ausführungsformen in den nachfolgenden Beispielen und den beigefügten Zeichnungen exemplarisch dargestellt und wird unter Bezugnahme auf die Zeichnungen weiter beschrieben. Es zeigt:
- Figur 1: ein Beispieldiagramm der Gehalte an Stickoxiden und Sauerstoff in einem ein erfindungsgemäßes Abgasmodul verlassenden Abgasstrom über die Zeit;
- Figur 2: ein Beispieldiagramm der Gehalte an Stickoxiden und Sauerstoff in einem Abgasstrom am Eingang und am Ausgang eines erfindungsgemäßen Abgasmoduls über die Zeit.

### Beispiel 1

In einem Laborversuch wurden in einer zylindrischen Plastikkartusche (Durchmesser 1,6 cm) 25 mL Zeolithpartikel (Schüttdichte 700 kg/m³) vorgegeben. Nach Einstellung eines Volumenflusses von 4,7 L/min eines 1.500 ppm NO enthaltendem N₂-Stroms durch die Kartusche wurde zusätzlich ein Sauerstoffgasstrom von 1,3 L/min O₂ (99% Reinheit) in die Kartusche dosiert, so dass sich insgesamt ein Volumenstrom von 6 L/min durch die Kartusche ergab. Mit einem testo 340 Abgasanalysegerät (Testo SE & Co. KGaA, 79822 Titisee-Neustadt) wurde der Verlauf der Gehalte an NO, NO₂, NOₓ sowie Sauerstoff im Abgasstrom am Ausgang der Kartusche über einen Zeitraum von 900 s aufgenommen und protokolliert.

Figur 1 zeigt die Ergebnisse der Messung. Es wurde eine maximale NOₓ-Aufnahmerate von 67% bestimmt; dies entspricht einer Raumzeitausbeute von 14.400 h⁻¹. Ohne Zudosierung von Sauerstoff wird praktisch kein NO adsorbiert.

### Beispiel 2

Eine Ausführungsform des erfindungsgemäßen Abgasmoduls wurde in einem Feldversuch mit einem hoch motorisierten (Motorleistung >350 PS) PKW unter realen Bedingungen getestet. Hierfür wurden 2,2 L des Adsorbermaterials aus Beispiel 1 in eine zylinderförmige Kartusche (16 cm Durchmesser) platziert und mit 1,5 L Silicagel als Feuchteschutz überdeckt. Das Rohemissionsgas der VKM des PKW wurde über 2 Verjüngungen am Doppelauspuff gebündelt und über 2 Eingänge ins obere Segment der unten durchperforierten Kartusche eingeleitet. Es wurden zudem während der Kaltstartphase (0 s bis 120 s nach Motorstart) 50-100 L/min reiner Sauerstoff aus einer Druckgasflasche kontinuierlich eingeleitet. Mit einem testo 340 Abgasanalysegerät (Testo SE & Co. KGaA, 79822 Titisee-Neustadt) wurde der Verlauf von Temperatur, NO und NO₂ sowie NOₓ am Eingang und am Ausgang der Kartusche aufgenommen und protokolliert. Der Kaltstart erfolgte nach Kalibrierung der Sensoren, die Messwerte wurden unter mobilen Kaltstartbedingungen aufgenommen. Damit wurden reale Bedingungen nachgestellt, man kann auch von RDE ("real drive emissions") sprechen.

Figur 2 zeigt den NOₓ-Gehalt des Abgasstroms und am Ausgang des erfindungsgemäßen Abgasmoduls über die Zeit während der Kaltstartphase (0 s bis 130 s nach Motorstart). Die NOₓ-Aufnahmeraten liegen trotz hoher Motorisierung (> 350 PS) und hohen Volumenausstößen von mindestens 60 m³/h bei ca. 48%, die Raumzeitausbeuten sind hoch und liegen im Bereich von mindestens 30.000 h⁻¹.

## Patentansprüche

1. Verfahren zur Entfernung von NO und/oder NOₓ aus einem Abgasstrom eines Verbrennungsmotors während der Kaltstartphase, bei dem der Abgasstrom und ein Sauerstoff enthaltender Gasstrom gleichzeitig durch ein Alumosilikatpartikel enthaltendes Adsorbermodul geleitet wird, und NO durch den Sauerstoff oxidiert und an den Alumosilikatpartikeln adsorbiert werden, wobei die Alumosilikatpartikel keine Metalle als Promotoren enthalten und der mittlere Teilchendurchmesser der Alumosilikatpartikel im Bereich von 0,1 mm bis 0,7 mm beträgt, und wobei das Verfahren in einem Temperaturbereich von -40°C bis 40°C Außentemperatur und bei einer Durchflussrate von mindestens 60 m³/h Abgas durchgeführt wird und eine Raum-ZeitAusbeute von mindestens 30.000 h⁻¹ aufweist.

2. Verfahren nach Anspruch 1, bei dem das Schüttvolumen der im Adsorbermodul enthaltenen Alumosilikatpartikel von 1 bis 3 L beträgt.

3. Verfahren nach Anspruch 1 oder 2, bei dem die Schüttdichte der Alumosilikatpartikel im Bereich von 650 kg/m³ bis 750 kg/m³ beträgt.

4. Verfahren nach einem der voranstehenden Ansprüche, bei dem die Alumosilikatpartikel regeneriert werden, indem ein heißer Abgasstrom durch das Adsorbermodul geleitet wird.

5. Verfahren nach einem der voranstehenden Ansprüche, bei dem der das Adsorbermodul verlassende Abgasstrom einem SCR-Modul zugeleitet wird.

6. Vorrichtung zur Entfernung von NO und/oder NOₓ aus einem Abgasstrom eines Verbrennungsmotors während der Kaltstartphase, umfassend
a) ein in einem Abgasstrang des Verbrennungsmotors angeordnetes, Alumosilikatpartikel, welche keine Metalle als Promotoren enthalten und deren mittlerer Teilchendurchmesser im Bereich von 0,1 mm bis 0,7 mm beträgt, enthaltendes Adsorbermodul;
b) ein in dem Abgasstrang des Verbrennungsmotors angeordnetes Modul zur selektiven katalytischen Reduktion von Stickoxiden, das dem Adsorbermodul nachgeschaltet ist; und
c) Mittel zur Dosierung eines Sauerstoff enthaltenden Zusatzgases in das Adsorbermodul.

7. Vorrichtung nach Anspruch 6, worin der Abgasstrang Mittel umfasst, die einen Abgasstrom wahlweise durch das Adsorbermodul oder an diesem vorbei leiten.

8. Vorrichtung nach Anspruch 7, worin die Mittel, die einen Abgasstrom wahlweise durch das Adsorbermodul oder an diesem vorbei leiten, eine mit Ventilklappen versehene Umgehungsleitung umfassen.

9. Vorrichtung nach einem der Ansprüche 6 bis 8, worin die Mittel zur Dosierung eines Sauerstoff enthaltenden Zusatzgases in das Adsorbermodul eine am Eingang des Adsorbermoduls in den Abgasstrang mündende Dosierleitung und Mittel zur Gasdosierung umfassen.

10. Vorrichtung nach Anspruch 9, worin die Mittel zur Gasdosierung Ventile, Reduzierventile oder Kompressoren umfassen.

11. Vorrichtung nach einem der Ansprüche 6 bis 10, worin die Alumosilikatpartikel in einer austauschbaren Kartusche angeordnet sind.

## Claims

1. Method for removing NO and/or NOₓ from an exhaust gas stream of an internal combustion engine during the cold start phase, wherein the exhaust gas stream and a gas stream containing oxygen are simultaneously passed through an adsorber module containing aluminosilicate particles, and NO is oxidized by the oxygen and adsorbed on the aluminosilicate particles, wherein the aluminosilicate particles contain no metals as promoters and the average particle diameter of the aluminosilicate particles is in the range of 0.1 mm to 0.7 mm, and wherein the method is carried out in an outside temperature range of -40°C to 40°C and at a flow rate of at least 60 m³/h of exhaust gas and has a space-time yield of at least 30,000 h⁻¹.

2. Method according to claim 1, wherein the bulk volume of the aluminosilicate particles contained in the adsorber module is 1 to 3 L.

3. Method according to claim 1 or 2, wherein the bulk density of the aluminosilicate particles is in the range of 650 kg/m³ to 750 kg/m³.

4. Method according to any one of the preceding claims, wherein the aluminosilicate particles are regenerated by passing a hot exhaust gas stream through the adsorber module.

5. Method according to any one of the preceding claims, wherein the exhaust gas stream leaving the adsorber module is fed to an SCR module.

6. Device for removing NO and/or NOₓ from an exhaust gas stream of an internal combustion engine during the cold start phase, comprising
a) an adsorber module arranged in an exhaust gas system of the internal combustion engine containing aluminosilicate particles, which contain no metals as promoters and the average particle diameter of which is in the range of 0.1 mm to 0.7 mm,
b) a module arranged in the exhaust gas system of the internal combustion engine for selective catalytic reduction of nitrogen oxides, which is connected downstream of the adsorber module, and
c) means for metering an additional gas containing oxygen into the adsorber module.

7. Device according to claim 6, wherein the exhaust gas system comprises means, which guide an exhaust gas stream either through or past the adsorber module.

8. Device according to claim 7, wherein the means, which guide an exhaust gas stream either though or past the adsorber module, comprise a bypass line equipped with valve flaps.

9. Device according to any one of claims 6 to 8, wherein the means for metering an additional gas containing oxygen into the adsorber module comprise, at the entrance to the adsorber module, a metering line leading into the exhaust gas system and means for gas metering.

10. Device according to claim 9, wherein the means for gas metering comprise valves, reduction valves or compressors.

11. Device according to any one of claims 6 to 10, wherein the aluminosilicate particles are arranged in a replaceable cartridge.

## Revendications

1. Procédé d'élimination de NO et/ou de NOₓ d'un flux de gaz d'échappement d'un moteur à combustion interne pendant la phase de démarrage à froid, pour lequel le flux de gaz d'échappement et un flux de gaz contenant de l'oxygène sont acheminés simultanément par un module d'adsorption contenant des particules d'aluminosilicate, et des NO sont oxydés par l'oxygène et adsorbés au niveau des particules d'aluminosilicate, dans lequel les particules d'aluminosilicate ne contiennent aucun métal comme promoteurs et le diamètre moyen des particules d'aluminosilicate est compris dans la plage de 0,1 mm à 0,7 mm, et dans lequel le procédé est exécuté dans une plage de température de -40 °C à 40°C de température extérieure et à un débit d'au moins 60 m³/h de gaz d'échappement et présente un rendement espace-temps d'au moins 30 000 h-1.

2. Procédé selon la revendication 1, pour lequel le volume apparent des particules d'aluminosilicate contenues dans le module d'adsorption est compris entre 1 et 3 L.

3. Procédé selon la revendication 1 ou 2, pour lequel la densité apparente des particules d'aluminosilicate est comprise dans la plage de 650 kg/m³ à 750 kg/m³.

4. Procédé selon l'une quelconque des revendications précédentes, pour lequel les particules d'aluminosilicate sont régénérées en acheminant un flux de gaz d'échappement chaud à travers le module d'adsorption.

5. Procédé selon l'une quelconque des revendications précédentes, pour lequel le flux de gaz d'échappement quittant le module d'adsorption est amené à un module SCR.

6. Dispositif d'élimination des NO et/ou des NOₓ d'un flux de gaz d'échappement d'un moteur à combustion interne pendant la phase de démarrage à froid, comprenant
a) un module d'adsorption agencé dans une ligne de gaz d'échappement du moteur à combustion interne, contenant des particules d'aluminosilicate qui ne contiennent aucun métal comme promoteurs et dont le diamètre moyen de particules est compris dans la plage de 0,1 mm à 0,7 mm ;
b) un module agencé dans la ligne de gaz d'échappement du moteur à combustion interne pour la réduction catalytique sélective d'oxydes d'azote, module qui est monté en aval du module d'adsorption ; et
c) des moyens de dosage d'un gaz supplémentaire contenant de l'oxygène dans le module d'adsorption.

7. Dispositif selon la revendication 6, dans lequel la ligne de gaz d'échappement comprend des moyens qui acheminent un flux de gaz d'échappement au choix à travers le module d'adsorption ou au-delà de celui-ci.

8. Dispositif selon la revendication 7, dans lequel les moyens qui acheminent un flux de gaz d'échappement au choix à travers le module d'adsorption ou au-delà de celui-ci, comprennent une conduite de dérivation pourvue de clapets de soupape.

9. Dispositif selon l'une quelconque des revendications 6 à 8, dans lequel les moyens de dosage d'un gaz supplémentaire contenant de l'oxygène dans le module d'adsorption comprennent une conduite de dosage débouchant à l'entrée du module d'adsorption dans la ligne de gaz d'échappement et comprennent des moyens de dosage de gaz.

10. Dispositif selon la revendication 9, dans lequel les moyens de dosage de gaz comprennent des soupapes, des soupapes de réduction ou des compresseurs.

11. Dispositif selon l'une quelconque des revendications 6 à 10, dans lequel les particules d'aluminosilicate sont agencées dans une cartouche interchangeable.
